# EUROPÄISCHE PATENTSCHRIFT

(11) **EP 0 164 574 B1**
(45) Veröffentlichungstag und Bekanntmachung des Hinweises auf die Patenterteilung: **27.11.1991**
(21) Anmeldenummer: 85105627.5
(22) Anmeldetag: 08.05.1985
(51) Int. Cl.: B25B 23/14

(54) **Schrauber**
Screw driving device
Dispositif de vissage

(30) Priorität: 15.05.1984 DE 8414766 U
(43) Veröffentlichungstag der Anmeldung: 18.12.1985
(73) Patentinhaber: Deutsche Gardner-Denver GmbH & Co, 73463 Westhausen (DE)
(72) Erfinder: Anders, Heinz-Gerhard, Dipl.-Ing., D-7080 Aalen (DE); Leuthner, Hermann Josef, D-7080 Aalen (DE); Alender, Wolfgang Josef, D-7080 Aalen (DE)
(74) Vertreter: Jackisch, Walter

(56) Entgegenhaltungen:
- DE-A- 2 020 503
- DE-A- 2 721 940
- DE-A- 3 216 773
- FR-A- 2 179 290
- GB-A- 1 581 101
- US-A- 3 474 503
- US-A- 3 572 447
- US-A- 3 813 933
- US-A- 4 084 429
- PATENT ABSTRACTS OF JAPAN, Band 6, Nr. 108 (P-123)[986], 18. Juni 1982; & JP-A-57 40 624 (HONDA GIKEN KOGYO K.K.) 06-03-1982

## Beschreibung

Die Erfindung betrifft einen Schrauber nach den Oberbegriff des Anspruches 1.

Es sind Schrauber bekannt (DE-AS 24 23 300, DE-OS 31 27 753), die Winkelgetriebe als Abtrieb oder nachgeordnete Stirnradgetriebe aufweisen. Die Meßwertaufnehmer dienen zur Messung des Drehmomentes und/oder des Drehwinkels während des Schraubvorganges. Sobald der erforderliche Drehwinkel bzw. das notwendige Drehmoment erreicht ist, wird von der Meß-bzw. Steuerelektronik ein Signal, in der Regel ein Abschaltsignal, erzeugt, so daß der Schraubvorgang beendet wird.

Bei den bekannten Schraubern sind die Meßwertaufnehmer und der Übertrager im Bereich der Antriebswelle vorgesehen. Dadurch kann beispielsweise ein auf eine Schraube aufgebrachtes Drehmoment nur indirekt gemessen werden. Zwischen dem mit der Schraube in Eingriff befindlichen Schraubwerkzeug und der Antriebswelle befindet sich nämlich das Winkelgetriebe bzw. das Stirnradgetriebe. Diese Übersetzungsgetriebe und vor allem die auftretenden Reibungsverhältnisse und der damit zusammenhängende Getriebewirkungsgrad beeinträchtigen die Meßgenauigkeit. Bei Sicherheitsverschraubungen werden die Schrauben bis in die Streckgrenze hinein angezogen. Der Schrauber muß hierbei jedoch zuverlässig bei Erreichen der Streckgrenze abschalten, damit die Schraube nicht unzulässig gedehnt wird. Mit den bekannten Schraubern, bei denen die Meßwertaufnehmer im Antriebsbereich bzw. auf der Antriebswelle angeordnet sind, ist diese Forderung nicht zu erfüllen.

Der Erfindung liegt die Aufgabe zugrunde, den gattungsgemäßen Schrauber so auszubilden, daß die Meßwertaufnehmer für das Drehmoment und/oder den Drehwinkel ohne Vergröße - rung der Außenabmessungen des Schraubergehäuses so angeordnet werden können, daß der Getriebeeinfluß und die Reibungsverhältnisse bei der Messung ausgeschaltet sind.

Diese Aufgabe wird erfindungsgemäß mit den kennzeichnenden Merkmalen des Anspruches 1 gelöst.

Der Meßwertaufnehmer und der Übertrager des erfindungsgemäßen Schraubers werden im Abtriebsbereich innerhalb des Schraubergehäuses angeordnet. Der Meßwertaufnehmer befindet sich daher im Bereich des Abtriebsteiles, so daß der Einfluß des Getriebes und der auftretenden Reibungsverhältnisse bei der Messung während des Schraubvorganges keinen Einfluß auf die Meßgenauigkeit haben. Mit dem erfindungsgemäßen Schrauber können die zu verschraubenden Teile zuverlässig bis in die Streckgrenze angezogen werden, ohne daß die Gefahr besteht, daß diese überdehnt werden. Die Meßwerte werden infolge der erfindungsgemäßen Ausbildung direkt unter Umgehung des Übersetzungsgetriebes ermittelt und auf die Steuerelektronik übertragen. Der Übertragungskörper , der die vom Meßwertaufnehmer ermittelten Meßwerte auf die Meß-bzw. Steuerelektronik überträgt, ist drehfest mit der Abtriebswelle verbunden und dreht mit dieser. An seinem Schleifring liegt der Fühler an, mit dem die Meßsignale nach außen zur Meß-bzw. Steuerelektronik geführt werden. Der Übertrager befindet sich an einer leicht zugänglichen Stelle innerhalb des Getriebegehäuses.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: in schematischer Darstellung einen stationären, erfindungsgemäßen Schrauber mit angeflanschtem Stirnradgetriebe,
- Fig. 2: in vergrößerter Darstellung und in einem Teilschnitt das Stirnradgetriebe des erfindungsgemäßen Schraubers gemäß Fig. 1,
- Fig. 3: einen Schnitt längs der Linie III-III in Fig. 2,
- Fig. 4: einen Schnitt längs der Linie IV-IV in Fig. 2,
- Fig. 5: in schematischer Darstellung einen erfindungsgemäßen Schrauber mit einem Winkelgetriebe,
- Fig. 6: in vergrößerter Darstellung und in einem Teilschnitt das Winkelgetriebe des erfindungsgemäßen Schraubers gemäß Fig. 5 mit integriertem Drehmomentaufnehmer und Drehwinkelgeber,

Der Schrauber gemäß den Fig. 1 bis 4 hat einen geraden Motorteil 1 mit einem Motor und einem Planetengetriebe. Am Motorteil 1 ist in bekannter Weise das Gehäuse eines Stirnradgetriebes 2 angeordnet. Es hat ein Antriebsritzel und ein Abtriebszahnrad 3, das auf einer Abtriebswelle 3a sitzt. Sie ist im Getriebegehäuse 4 von zwei mit Abstand voneinander angeordneten Lagern 5 und 6 abgestützt. Im Bereich zwischen der Abtriebszahnrad 3 und den Lager 6 ist die Abtriebswelle 3a mit einem Torsionsteil 7 versehen, der durch einen im Durchmesser verringerten Abschnitt der Abtriebswelle gebildet wird. Auf dem Torsionsteil 7 sind in bekannter Weise als Signalgeber für das auf eine Schraube aufgebrachte Drehmoment Dehnungsmeßstreifen 8 als Meßwertaufnehmer aufgeklebt.

Das bei Aufbringen eines Drehmomentes auf eine Schraube durch die Dehnungsmeßstreifen 8 erzeugte Signal wird über Verbindungsleitungen 9 einem Übertrager 10 zugeführt. Die Verbindungsleitungen 9 verlaufen durch eine Bohrung 11 in der Abtriebswelle 3a zum Übertrager 10. Die Bohrung 11 kann zentrisch oder exzentrisch in der Abtriebswelle 3a vorgesehen sein. Der Übertrager 10 ist am oberen Ende der Abtriebswelle 3a angeordnet und hat einen zapfenförmigen Übertragungskörper 12, der drehfest in der Bohrung 11 sitze. Die Verbindungsleitungen 9 sind mit Lötfahnen 13 des Übertragungskörpers 12 verbunden, der an seinem über die Abtriebswelle 3a ragenden Ende mit einer der Zahl der Verbindungsleitungen 9 entsprechenden Zahl von Schleifringen 14 versehen ist. An ihnen liegen Fühler 15 eines Bürstenblockes 16 an, von dem aus die Meßsignale in einem mehradrigen Kabel 17 nach außen zur (nicht dargestellten) Meß-oder Steuerelektronik geführt werden.

Beim Schraubvorgang wird der Torsionsteil 7 durch die Reaktionskraft der Schraube tordiert. Die Größe der Torsion ist ein Maß des aufgebrachten Drehmomentes und wird von den Dehnungsmeßstreifen 8 in entsprechende Signale umgesetzt, die von der Meß-bzw. Steuerelektronik ausgewertet werden.

In ähnlicher Weise wie die Drehmomentsignale werden beispielsweise auch über einen an der Abtriebswelle 3a angeordneten Drehwinkelgeber 18 die Umdrehungen der Abtriebsspindel überwacht. Der Drehwinkelgeber 18, der beispielsweise ein Feldplattenfühler sein kann, wird ebenfalls auf die Abtriebswelle 3a aufgeklebt. Im Ausführungsbeispiel befindet sich der Drehwinkelgeber 18 im Bereich außerhalb des Torsionsteiles 7. Im Bereich des Drehwinkelgebers 18 ist die Abtriebswelle 3a von einem an der Innenseite des Getriebegehäuses 4 befestigten scheibenförmigen Magnetkern 19 umgeben, dessen dem Drehwinkelgeber 18 zugewandte Wirkfläche 20 (Fig. 4) spiralförmig ausgebildet ist. Dadurch ändert sich beim Drehen der Abtriebswelle 3a der Abstand zwischen dem Drehwinkelgeber 18 und der Wirkfläche 20. Die Ausgangsspannung des Drehwinkelgebers 18 ändert sich entsprechend diesem Abstand, wodurch eine genaue Ermittlung des augenblicklich zurückgelegten Drehwinkels ermöglicht wird. Die das Drehwinkelsignal vom Drehwinkelgeber 18 abführenden elektrischen Leitungen 35 sind ebenfalls durch die Bohrung 11 der Abtriebswelle 3a geführt.

Zur Führung und Lagerung der Abtriebswelle 3a sind die beiden Lager 5, 6 vorgesehen. Das Lager 5 ist in Axialrichtung fixiert. Auf seiner dem Lager 6 zugewandten Seite liegt das Lager 5 an einer nach innen ragenden Schulter 21 des Getriebegehäuses 4 an. Auf der anderen Seite ist das Lager 5 durch eine Mutter 22 axial gesichert, die in eine Gewindebohrung 23 des Getriebegehäuses 4 geschraubt und mit der das Lager 5 gegen die Schulter 21 gedrückt wird. Die Mutter 22 ist als Hutmutter ausgebildet, innerhalb der eine weitere Mutter 24 liegt, die auf ein mit Gewinde versehenes axiales Ansatzstück 25 der Abtriebswelle 3a geschraubt ist und sich am Innenring 26 des Lagers 5 abstützt. Dadurch ist die Abtriebswelle 3a axial fixiert. Der Bürstenblock 16 ist auf der Mutter 22 befestigt. Für das Kabel 17 ist eine Zugentlastungseinrichtung 27 vorgesehen, die ebenfalls auf der Mutter 22 lösbar befestigt ist. Das Kabel 17 ist in bekannter Weise nach außen aus dem Getriebegehäuse 4 geführt.

Bei dieser Ausführungsform sind die Dehnungsmeßstreifen 8 und der Drehwinkelgeber 18 auf der Abtriebswelle 3a angeordnet. Da an der Abtriebswelle 3a das entsprechende Schraubwerkzeug 28 (Fig. 1) befestigt ist, können während des Schraubvorganges die entsprechenden Drehmomente und Drehwinkel direkt gemessen und auf die Steuerelektronik übertragen werden. Zwischen dem Schraubwerkzeug 28 und der Dehnungsmeßstreifen 8 sowie dem Drehwinkelgeber 18 liegt kein zwischengeschaltetes Getriebe, das die Meßgenauigkeit beeinträchtigen könnte. Der Übertrager 10 ist leicht zugänglich, da er an der Stirnseite der Abtriebswelle 3a direkt unterhalb eines lösbaren Deckels 29 des Getriebegehäuses 4 untergebracht ist.

Fig. 5 zeigt eine weitere Ausführungsform eines Schraubers. An dem geraden Motorteil 1' ist als Untersetzungsgetriebe ein Winkelgetriebe 30 vorgesehen. Als Winkelgetriebe ist ein Kegelradgetriebe vorgesehen, von dem in Fig. 6 das eine Kegelrad 31 dargestellt ist. Es sitzt ebenfalls auf der Abtriebswelle 3a', die mit Radiallagern 32 und 33 sowie einem Axiallager 34 im Getriebegehäuse 4' drehbar abgestützt ist. Das Axiallager 34 befindet sich im Bereich unterhalb des Kegelrades 31, das auf dem Axiallager abgestützt ist. Die Abtriebswelle 3a' hat den im Durchmesser verringerten Torsionsteil 7', auf dem die Dehnungsmeßstreifen 8' befestigt sind. Die Versorgungsleitungen 9' sind entsprechend der vorherigen Ausführungsform durch die Bohrung 11' in der Abtriebswelle 3a' zum Übertrager 10' geführt, der in gleicher Weise ausgebildet ist wie bei der zuvor beschriebenen Ausführungsform. Unmittelbar im Anschluß an das Radiallager 33 auf der dem Torsionsteil 7' zugewandten Seite ist der Drehwinkelgeber 18' vorgesehen, der vom Magnetkern 19' umgeben ist, der an der Innenseite des Gehäuses 4' befestigt ist. Leitungen 35', die das Drehwinkelsignal vom Drehwinkelgeber 18' abführen, sind durch die Bohrung 11' geführt.

Der Übertrager 10' ist in einer Vertiefung 36 des Getriebegehäuses 4' untergebracht, die durch den Deckel 29' verschließbar ist. Der Bürstenblock 16' sitzt auf einer nach innen ragenden Schulter 37 des Gehäuses 4'. Der Übertragunskörper 12' mit den Schleifringen 14' sowie die Fühler 15' sind gleich ausgebildet wie bei der zuvor beschriebenen Ausführungsform. Die Zugentlastungseinrichtung 27' ist auf dem Deckel 29' befestigt. Der in der Bohrung 11' befestigte Übertragungskörper 12' rotiert zusammen mit der Abtriebswelle 3a' und dem Kegelrad 31, während der Bürstenblock 16' mit dem Kabel 17' stillsteht. Die Lager 32 bis 34 sind axial innerhalb des Gehäuses 4'gesichert. An dem vom Übertrager 10' abgewandten Ende ist die Abtriebswelle 3a' mit einem Anschlußteil 38 für das jeweilige Schraubwerkzeug versehen.

Bei dieser Ausführungsform, die einen vorwiegend handgehaltenen Schrauber zeigt, können die Messungen des Drehmomentes und des Drehwinkels wiederum ohne Beeinträchtigung durch das Winkelgetriebe durchgeführt werden, so daß die zu verschraubenden Teile zuverlässig beispielsweise bis in die Streckgrenze gebracht werden können.

Bei den Ausführungsformen nach den Fig. 1 bis 6 wird das Drehmoment mittels Dehnungsmeßstreifen als Meßwertaufnehmer gemessen. Anstelle solcher Dehnungsmeßstreifen können auch Piezo-Meßelemente eingesetzt werden. Es kommen auch induktive Meßwertaufnehmer oder Permeabilitätsmessungen in Frage, die an der durch Verdrehen belasteten Mantelfläche der Abtriebswelle vorgenommen werden.

Bei sämtlichen Ausführungsformen sind die Schleifringe 14, 14', 14'' an den Berührungsstellen mit den Fühlern 15, 15', 15'' mit Nuten, Hohlkehlen oder dergleichen versehen, um eine ungestörte Meßwertübertragung auch bei axialen Stößen oder kleinen Verschiebungen der Abtriebswelle 3a, 30', 3a'' zu gewährleisten.

## Patentansprüche

1. Schrauber mit einem Antriebsmotor (1), dessen Antriebswelle über ein Getriebe (2) mit einer Abtriebswelle (3a) antriebsverbunden ist, mit der ein Schraubwerkzeug (28) antreibbar ist, wobei auf der in Lagern (5, 6) gehaltenen Abtriebswelle (3a) ein Abtriebszahnrad (3) festliegt, mit wenigstens einem zur Messung des Drehmoments und/oder des Drehwinkels dienenden Meßwertaufnehmer (8, 8'), dessen Signale über einen Übertrager (12) an eine Meß- und Steuerelektronik weitergeleitet sind,
dadurch gekennzeichnet, daß die Abtriebswelle (3a) im Bereich zwischen dem Abtriebszahnrad (3) und einem unteren Lager (6) einen Torsionsabschnitt (7) aufweist, der im Durchmesser geringer als die Abtriebswelle (32) ausgebildet ist, daß der Meßwertaufnehmer (8, 8') außen auf dem Torsionsabschnitt (7) aufgeklebt ist, daß der Übertrager einen drehfest mit einem Ende (25) der Abtriebswelle verbundenen Übertragungskörper (12) aufweist, dem mindestens ein gehäusefester Fühler (15) zugeordnet ist, der mit der Meß- und Steuerelektronik leitungsverbunden ist, und daß die den Meßwertaufnehmer (8, 8') mit dem Übertragungskörper (12) verbindenden elektrischen Leitungen (9, 9') innerhalb einer in der Abtriebswelle (3a) verlängerten Axialbohrung (11) geführt sind, die im Bereich des Torsionsabschnittes (7) ausmündet.

2. Schrauber nach Anspruch 1,
dadurch gekennzeichnet, daß der Fühler (15, 15', 15'') an einem in einer Ringnut des Übertragungskörpers (12, 12') angeordneten Schleifring (14, 14', 14'') anliegt.

3. Schrauber nach Anspruch 1 oder 2,
dadurch gekennzeichnet, daß mehrere Fühler (15, 15', 15'') zu einer drehfest im Gehäuse (4, 4', 4'') angeordneten Baueinheit zusammengefaßt sind.

4. Schrauber nach Anspruch 3,
dadurch gekennzeichnet, daß die Baueinheit auf einer Abdeckmutter (22) befestigt ist, die das freie Ende der Abtriebswelle (3a) abdeckt und in eine Gewindebohrung (23) des Gehäuses (4) geschraubt ist.

5. Schrauber nach einem der Ansprüche 1 bis 4,
dadurch gekennzeichnet, daß der Übertrager (10, 10', 10'') in einer durch einen Deckel (29, 29') verschließbaren Aufnahme (36) des Gehäuses (4, 4', 4'') liegt.

## Claims

1. Screw-driving device with a drive motor (1), whereof the drive shaft has a driving connection by way of a transmission (2) to an output shaft (3a), by which a screwing tool (28) can be driven, a driven gear (3) being fixed on the output shaft (3a) held in bearings (5, 6), with at least one measured value receiver (8, 8') serving for measuring the torque and/or the angle of rotation, whereof the signals are transmitted by way of a transmitter (12) to measuring and control electronic, characterised in that in the region between the driven gear (3) and a lower bearing (6), the output shaft (3a) comprises a torsion section (7), which has a smaller diameter than the output shaft (3a), that the measured value receiver (8, 8') is stuck to the outside of the torsion section (7), that the transmitter comprises a transmission member (12) connected in a non-rotary manner to one end (25) of the output shaft, with which at least one sensor (15) integral with the housing is associated, which is connected by cable to the measuring and control electronics, and that the electrical leads (9, 9') connecting the measured value receiver (8, 8') to the transmission member (12) are guided within an axial bore (11) extended in the output shaft (3a), which opens out in the region of the torsion section (7).

2. Screw-driving device according to Claim 1, characterised in that the sensor (15, 15', 15'') bears against a slip ring (14, 14', 14'') disposed in an annular groove of the transmission member (12, 12').

3. Screw-driving device according to Claim 1 or 2, characterised in that several sensors (15, 15', 15'') are combined as a basic unit arranged in a non-rotary manner in the housing (4, 4', 4'').

4. Screw-driving device according to Claim 3, characterised in that the basic unit is attached to a covering nut (22), which covers the free end of the output shaft (3a) and is screwed into a threaded bore (23) of the housing (4).

5. Screw-driving device according to one of Claims 1 to 4, characterised in that the transmitter (10, 10', 10'') is located in a receptacle (36) of the housing (4, 4', 4''), which can be closed-off by a cover (29, 29').

## Revendications

1. Dispositif de vissage comprenant un moteur d'entraînement (1) dont l'arbre moteur est solidarisé en entraînement, par l'intermédiaire d'un engrenage (2), avec un arbre de sortie (3a) permettant d'entraîner un outil de vissage (28), sur l'arbre de sortie (3a) maintenu dans des paliers (5, 6) étant montée une roue dentée de sortie (3), et au moins un capteur de mesure (8, 8') servant à la mesure du couple de rotation et/ou de l'angle de rotation, dont les signaux sont transmis par l'intermédiaire d'un translateur (12) à une électronique de mesure et de commande, **caractérisé en ce** que l'arbre de sortie (3a) présente dans la région entre la roue dentée de sortie (3) et un palier inférieur (6), une section de torsion (7) dont le diamètre est inférieur à celui de l'arbre de sortie (3a); que le capteur de mesure (8, 8') est collé à l'extérieur sur la section de torsion (7); que le translateur comprend un corps de transmission (12) solidaire en rotation avec l'une des extrémités (25) de l'arbre de sortie, auquel est associé au moins un capteur (15) solidaire du carter et relié à l'électronique de mesure et de commande; et que les lignes électriques (9, 9') reliant le capteur de mesure (8, 8') au corps de transmission (12) passent dans un alésage axial (11) prolongé dans l'arbre de sortie (3a) et débouchant dans la région de la section de torsion (7).

2. Dispositif de vissage selon la revendication 1, caractérisé en ce que le capteur (15, 15', 15'') est appliqué contre une bague collectrice (14, 14', 14'') disposée dans une rainure annulaire du corps de transmission (12, 12').

3. Dispositif de vissage selon l'une des revendications 1 ou 2, caractérisé en ce que plusieurs capteurs (15, 15', 15'') sont groupés en un ensemble disposé de manière rigide en rotation dans le carter (4, 4', 4'').

4. Dispositif de vissage selon la revendication 3, caractérisé en ce que l'ensemble est fixé sur un écrou de recouvrement (22) qui recouvre l'extrémité libre de l'arbre de sortie (3a) et est vissé dans un taraudage (23) du carter (4).

5. Dispositif de vissage selon l'une des revendications 1 à 4, caractérisé en ce que le translateur (10, 10', 10'') est placé dans un logement (36) du carter (4, 4', 4'') obturable par un couvercle (29, 29').
